# EUROPÄISCHE PATENTSCHRIFT

(11) **EP 0 775 817 B1**
(45) Veröffentlichungstag und Bekanntmachung des Hinweises auf die Patenterteilung: **25.11.1998**
(21) Anmeldenummer: 96116740.0
(22) Anmeldetag: 18.10.1996
(51) Int. Cl.: F02D 21/08

(54) **Abgasrückführung an aufgeladenen Brennkraftmaschinen**
Exhaust gas recirculation for supercharged internal combustion engines
Recirculation de gaz d'échappement pour moteurs suralimentés à combustion interne

(30) Priorität: 21.11.1995 DE 19543290
(43) Veröffentlichungstag der Anmeldung: 28.05.1997
(73) Patentinhaber: MAN Nutzfahrzeuge Aktiengesellschaft, 80995 München (DE)
(72) Erfinder: D'Alfonso, Dr. , Nunzio, 90441 Nürnberg (DE)

(56) Entgegenhaltungen:
- EP-A- 0 531 277
- DE-A- 3 237 337
- US-A- 3 498 274
- US-A- 4 249 382
- US-A- 4 413 593
- US-A- 4 474 008
- US-A- 4 669 442
- PATENT ABSTRACTS OF JAPAN vol. 17, no. 423 (M-1458), 6.August 1993 & JP-A-05 086989 (MAZDA), 6.April 1993,
- PATENT ABSTRACTS OF JAPAN vol. 17, no. 423 (M-1458), 6.August 1993 & JP-A-05 086991 (MAZDA), 6.April 1993,

## Beschreibung

Die Erfindung bezieht sich auf eine Abgasrückführung gemäß dem Oberbegriff des Patentanspruches 1.

Aus US-PS 4 249 382 ist eine Abgasrückführung für aufgeladene Brennkraftmaschinen bekannt, bei der nur ein Teil der Zylinder einer mehrzylindrigen Brennkraftmaschine über ein Abgassammelrohr stromaufwärts einer Regeleinrichtung, sowie eine Abgasrückführleitung, einen Abgaskühler und ein Abgasregelventil mit einem Ladeluftrohr zum Zwecke der Abgasrückführung kommuniziert. Zur Regelung der Abgasrückführrate besteht die Regeleinrichtung aus einem von einem Stellglied betätigbaren Abgasventil und einer Leitung, welche den Rest der Abgase aufnimmt, welche nicht über das Abgassammelrohr fließen. Eine derartige Vorrichtung ist nicht in der Lage vor dem Abgasventil einen höheren Abgasdruck einzustellen, der in allen Betriebszuständen der Brennkraftmaschine in der Lage wäre, den Ladeluftdruck im Ladeluftrohr zu überwinden. Über die zum Abgassammelrohr parallele Leitung fließt soviel Abgas, daß selbst bei geschlossenem Abgasventil nicht immer der Ladeluftdruck überschritten wird.

Aus DE 32 37 337 A1 ist eine Abgasrückführung bekannt, in der die Abgasrückführleitung vor dem Eingang der Abgasturbine von den Abgasrohren abzweigt und über ein Abgasregelventil in die Ladeluftleitung mündet. Die Regeleinrichtung besteht aus einer von einem Stellglied betätigbaren Drosselklappe, welche am Ausgang der Abgasturbine angeordnet ist. Da eine derartige Abgasrückführung alle Abgasrohre zusammenfaßt wird der durch die Drosselklappe verursachte Staudruck in allen Zylindern einer mehrzylindrigen Brennkraftmaschine wirksam, was selbstverständlich mit einer Verminderung der Wellenleistung der Brennkraftmaschine verbunden ist.

Aufgabe der Erfindung ist es bei aufgeladenen Brennkraftmaschinen eine ausreichende Abgasrückführung auf der Hochdruckseite im ganzen Kennfeld der Brennkraftmaschine zu ermöglichen, mit minimaler Beeinflussung der Gaswechselarbeit in den Bereichen, in denen sonst der Ladeluftdruck den Abgasdruck übersteigt.

Erfindungsgemäß wird die Aufgabe durch die Merkmale des Patentanspruches 1 gelöst.

Durch das Zusammenspiel von Drosselstelle und regelbarem Abgasventil läßt sich der Abgasgegendruck vor der Regeleinrichtung in allen Betriebszuständen so einstellen, daß der einzustellende Abgasdurchsatz in Richtung Ladeluftsystem strömt, wenn Abgasrückführung gewünscht wird.

In den Kennfeldbereichen wo der Abgasgegendruck den Ladeluftdruck übersteigt, wird das Abgasventil geöffnet, wodurch sich die Ausschiebearbeit auf das Normalmaß reduziert. Durch die Zusammenfassung aller Elemente zu einer baulichen Einheit wird eine raumsparende und kostengünstige Lösung erzielt.

Eine vorteilhafte Weiterbildung ist Anspruch 2 zu entnehmen. Durch Zusammenfassung zweier Zylinder kann die Rückführrate erhöht werden, ohne daß die Wellenleistung der Brennkraftmaschine zu sehr leidet.

Anspruch 3 stellt eine Weiterbildung der Regeleinrichtung zur optimalen Abgasrückführung bei minimaler Ausschiebearbeit dar.

In mehrzylindrigen Maschinen kann gemäß Anspruch 3 der dadurch entstehende höhere Abgasgegendruck auf die minimalste Zylinderzahl beschränkt werden, die eine ausreichende Abgasrückführrate sichert, so daß die Erhöhung der Gaswechselarbeit durch den höheren Gegendruck auf eine kleine Anzahl von Zylindern beschränkt bleibt.

Eine vorteilhafte Weiterbildung kann ferner dem Patentanspruch 4 entnommen werden.

Ausführungsbeispiele für eine Abgasrückführung an einer aufgeladenen Brennkraftmaschine sind in Zeichnungen dargestellt. Es zeigt:
- Fig. 1: ein Schaltschema einer Brennkraftmaschine mit Abgasturbolader und einer Regeleinrichtung zur druckseitigen Abgasrückführung.
- Fig. 2: ein Schaltschema einer Brennkraftmaschine mit zweiflutiger Abgasturboaufladung, wobei die Regeleinrichtung stromabwärts von Zylinder 14a angeordnet ist.
- Fig. 3: ein Schaltschema einer Brennkraftmaschine mit zweiflutiger Abgasturboaufladung, wobei die Regeleinrichtung stromabwärts der Zylinder 14a, 14b angeordnet ist.
- Fig. 4: ein Beispiel einer konstruktiven Ausbildung der Einrichtung 7, die stromabwärts des Zylinders Nr. 6 angeordnet ist.
- Fig. 5: einen Schnitt V-V durch die Einheit von Drossel und Abgasventil von Fig. 4.

Figur 1 stellt ein Schaltschema einer druckseitigen Abgasrückführung einer aufgeladenen Brennkraftmaschine dar. Das Beispiel zeigt eine sechszylindrige Brennkraftmaschine 1 mit einem Turbolader 2, bestehend aus Turbine 3 und Verdichter 4. Die Ladeluft kann durch einen Ladeluftkühler 5 rückgekühlt und einem Ladeluftrohr 6 zugeführt werden. Erfindungsgemäß können Teile des Abgases durch eine Variation der Drosselwirkung der Regeleinrichtung 7 über eine Abgasrückführleitung 8 und ein Abgasregelventil 9 ins Ladeluftrohr 6 zurückgeführt werden. Zur Kühlung des Abgases kann dem Abgasregelventil 9 ein Abgaskühler 10 vor- bzw. nachgeschaltet sein.

Die erfindungsgemäße Regeleinrichtung 7 besteht aus einerLeitung 12a mit Drosselstelle 11 und einem dazu parallel geschalteten Abgasventil 12, welches durch ein Stellglied 13a regelbar ist. Vor der Regeleinrichtung 7 zweigt von einem Abgassammelrohr 15 die Abgasrückführleitung 8 ab, welche über das Abgasregelventil 9 in den druckseitigen Bereich des Ladeluftrohres 6 mündet. Die Regeleinrichtung 7 mit einer Drosselstelle 11 und einem dazu parallel geschalteten Abgasregelventil 12 und Stellglied 13a ist zwischen dem Abgassammelrohr 15 und Abgastur bine 5 eingeschaltet. Auf dem Weg vom Abgassammelrohr 15 zum Ladeluftrohr 6 kann in der Abgasrückführleitung 8 ein Flatterventil 7a angeordnet werden. Damit wird auch bei voll geöffnetem Abgasventil 12 in Bereichen hoher Abgasdruckpulsation eine gewisse Abgasrückführung erreicht.

Damit die Verluste in der Gaswechselphase bei Erhöhung des von der Regeleinrichtung 7 erzeugten Auspuffgegendruckes zum Zwecke der Erstellung der gewünschten Abgasrückführrate minimal bleiben, soll bei mehrzylindrigen Maschinen die Anzahl n der vom erhöhten Gegendruck beaufschlagten Zylindern so klein wie möglich gehalten werden. Die Figuren 2 und 3 zeigen den Fall einer 6-Zylinder-Reihenmaschine mit zweiflutiger Turboaufladung. Nach Fig. 2 wird nur ein Zylinder, und zwar der schwungradseitige Zylinder 14a der regelbaren Drosselwirkung der Regeleinrichtung 7 unterworfen. Trotz des pulsierenden Abgasdruckes stromaufwärts der Regeleinrichtung 7 ist bei dieser Zylinderzahl n = 1 eine für bestimmte NOₓ-Konzentrationen im Abgas ausreichende Abgasrückführrate einstellbar.

Eine Erhöhung der Abgasrückführrate ergibt sich nach Fig. 3 dadurch, daß die Zahl der Zylinder auf n = 2 erhöht wird. Der Regeleinrichtung 7 sind dann die Zylinder 14a und 14b vorgeschaltet.

Die Regeleinrichtung 7 kann bis stromabwärts des Zylinders 14c (Fig. 2) angeordnet werden und somit alle 3 Zylinder 14a, 14b, 14c einer Abgasflut für die Erzeugung des Abgasgegendruckes und des rückzuführenden Abgasstroms benutzen.

Soll nun in einem bestimmten Motorkennfeld Abgas zurückgeführt werden, so kann durch Feinregulierung mittels Stellglied 13a der Durchfluß durch das Abgasventil 12 gegenüber der Drosselstelle 11 so eingestellt werden, daß sich vor der Regeleinrichtung 7 ein definierter Abgasdruck aufbaut, der den Ladeluftdruck im Ladeluftrohr 6 übersteigt. Die Menge des über die Abgasleitung 8 rückgeführten Abgases kann durch die Lage des Abgasventils 12 eingestellt werden. Ferner ist die Drosselstelle 11 so zu dimmensionieren, daß bei geschlossenem Abgasventil 12 in dem Bereich des Motorkennfeldes, wo das positive Spülgefälle am größten ist, sich eine ausreichende Abgasrückführrate einstellt, daß in den anderen Bereichen des Motorkennfeldes das Abgasventil 12 soweit geöffnet wird, daß sich die jeweils notwendige Abgasrückführrate bei jeweils kleinstmöglichem Abgasgegendruck stromaufwärts der Regeleinrichtung 7 einstellt, und daß bei voll geöffnetem Abgasventil 12 in den Bereichen des Motorkennfeldes, wo kein Medienaustausch zwischen Abgas- und Luftsystem stattfinden soll, das Abgasregelventil 9 geschlossen wird.

Ist bei voll geöffnetem Abgasventil 12 der Abgasgegendruck höher als der Ladedruck, regelt das Abgasregelventil 9 die Abgasrückführrate.

Soll kein Abgas zurückgeführt werden und kein Abgas- bzw. Ladeluftaustausch zwischen Abgaskrümmer und Ladeluftrohr stattfinden, so wird das Abgasregelventil 9 vollständig gesperrt. Somit strömt keine Druckluft vom Ladeluftrohr in den Auspuffkrümmer und keine Nachteile in der Gaswechselschleife sind zu verzeichnen. (Fig. 1)

Ein Ausführungsbeispiel für die Regeleinrichtung 7 ist in den Figuren 4, 5 dargestellt. Nach Fig. 4 ist die Regeleinrichtung 7 seitlich zusammen mit dem Abgaskrümmer 15 mittels Schrauben 16a, 16b an einen Zylinderkopf angeflanscht. Das Gehäuse 17 vereinigt das Abgasventil 12 und die Drosselstelle 11 und bildet mit den Abschnitten 15a, 15b des Abgaskrümmers 15 eine bauliche Einheit. Die Drosselstelle 11 verbindet die Abschnitte 15a, 15b des Abgaskrümmers 15, so daß sich im Abgasraum 19 ein Überdruck ausbilden kann, welcher durch das zur Drosselstelle 11 parallel geschaltete Abgasventil 12 geregelt werden kann. Das Abgasventil 12 wird durch ein Stellglied 13a (Fig. 1) geregelt. Zur Kühlung des Abgasventils 12 ist es vorteilhaft, die Ventilführung 20 mit Kühlrippen 21 zu versehen.

Einen Schnitt V - V zeigt Fig. 5. Das Gehäuse 17 ist mittels des Abschnittes 15a an den Zylinderkopf, beispielsweise 14a ( Fig. 1 ) angeflanscht. Der Abgasraum 19 ist einerseits über die Drosselstelle 11 und andererseits über das Abgasventil 12 mit dem Abschnitt 15b des Abgaskrümmers 15 (Fig. 4 ) verbunden. Das rückzuführende Abgas gelangt über die an das Gehäuse 17 angeflanschte Abgasrückführleitung 8 in das aus Fig. 1 ersichtliche Luftsammelrohr 6.

Bei Motoren mit einflutiger Turboaufladung (Fig. 1) und bei mechanisch aufgeladenen Motoren ist die Anbringung der Vorrichtung 7 unmittelbar vor Eingang der Abgasturbine bzw. am Ausgang des Abgassammelrohrs möglich. Die Beaufschlagung sämtlicher Zylinder n mit erhöhtem Abgasgegendruck verursacht zwar größere Verluste in der Gaswechselphase bzw. ungünstigere Verhältnisse für die Turboaufladung, bietet jedoch Vorteile im gleichmäßigen und pulsationsarmen Abgasstrom in der Rückführleitung.

## Patentansprüche

1. Abgasrückführung an aufgeladenen Brennkraftmaschinen, bei der das Abgas eines, oder mehrerer Zylinder einem Abgassammelröhr (15) stromaufwärts einer Regeleinrichtung (7) entnommen und über eine Abgasrückführleitung (8), sowie einen Abgaskühler (10) und ein Abgasregelventil (9) in ein Ladeluftrohr (6) rückgeführt wird, wobei die Regeleinrichtung (7) aus einem mittels Stellglied (13a) regelbaren Abgasventil (12) gebildet wird, dadurch gekennzeichnet, daß die Regeleinrichtung (7) auch eine parallel zum Abgasventil (12) geschaltete Leitung (12a) aufweist, daß in die Leitung (12a) eine Drosselstelle (11) eingebaut ist, derart, daß die Drosselstelle (11) und das Abgasventil (12) in einem Gehäuse (17) zu einer baulichen Einheit zusammengefaßt sind, daß das Gehäuse (17) zwischen Rohrabschnitten (15a, 15b) in ein Abgassammelrohr (15) integriert ist, und daß ein Abgasraum (19), welcher zwischen den Abschnitten (15a, 15b) liegt, über eine Abgasrückführleitung ( 8) und ein Abgasregelventil (9) mit dem Ladeluftrohr (6) verbunden ist.

2. Abgasrückführung nach Anspruch 1, dadurch gekennzeichnet, daß die Regeleinrichtung (7) bei mehrzylindrigen Brennkraftmaschinen zwischen zwei benachbarten Zylindern (14a, 14b) angeordnet ist, wobei der äußere Zylinder (14a) der Schwungradseite der Brennkraftmaschine zugeordnet ist.

3. Abgasrückführung nach Anspruch 1, dadurch gekennzeichnet, daß bei n-zylindrigen Maschinen die Regeleinrichtung (7) einer kleineren Anzahl von Zylindern als n nachgeschaltet ist.

4. Abgasrückführung nach einem der Ansprüche 1 bis 3, dadurch gekennzeichnet, daß zwischen Abgassammelrohr (15) und Ladeluftrohr (6) in der Abgasrückführleitung (8) ein Flatterventil (7a) angeordnet ist.

## Claims

1. An exhaust-gas recirculation system in supercharged internal-combustion engines, wherein the exhaust gas from one or more cylinders is extracted from an exhaust manifold (15) upstream of a control arrangement (7) and fed back into a charge-air pipe (6) via an exhaust-gas recirculation line (8), an exhaust-gas cooler (10) and an exhaust-gas control valve (9), wherein the control arrangement (7) comprises an exhaust-gas valve (12) controllable by means of a control element (13a), characterised in that the control arrangement (7) also has a line (12a) connected parallel to the exhaust-gas valve (12), in that a throttle point (11) is incorporated into the line (12a) in such a manner that the throttle point (11) and the exhaust-gas valve (12) are combined in a housing (17) to form a structural unit, in that the housing (17) is incorporated into an exhaust manifold (15) between pipe sections (15a, 15b), and in that an exhaust-gas chamber (19), arranged between the sections (15a, 15b), is connected to the charge-air pipe (6) via an exhaust-gas recirculation line (8) and an exhaust-gas control valve (9).

2. An exhaust-gas recirculation system according to claim 1, characterised in that the control arrangement (7) is arranged between two adjacent cylinders (14a, 14b) in multi-cylinder internal-combustion engines, the outer cylinder (14a) being associated with the flywheel end of the internal-combustion engine.

3. An exhaust-gas recirculation system according to claim 1, characterised in that, in n-cylinder engines, the control arrangement (7) is connected downstream of a number of cylinders smaller than n.

4. An exhaust-gas recirculation system according to any one of claims 1 to 3, characterised in that a flutter valve (7a) is arranged in the exhaust-gas recirculation line (8) between the exhaust manifold (15) and the charge-air pipe (6).

## Revendications

1. Système de recyclage des gaz d'échappement sur des moteurs à combustion interne en charge, dans lequel duquel les gaz d'échappement d'un ou de plusieurs cylindres sont prélevés sur un tube collecteur de gaz d'échappement (15) en amont d'un système de réglage (7), et sont recyclés par une conduite de recyclage de gaz d'échappement (8), ainsi qu'un appareil de refroidissement des gaz d'échappement (10) et une soupape de réglage des gaz d'échappement (9) dans un tube d'air de charge (6), le système de réglage (7) étant formé par une soupape de gaz d'échappement (12) que l'on peut régler au moyen d'un organe de réglage (13a),
caractérisé en ce que
• le système de réglage (7) présente aussi une conduite (12a), qui est montée en parallèle à la soupape des gaz d'échappement (12),
• dans la conduite (12a) on insère un étranglement (11), d'une manière telle que l'étranglement (11) et la soupape des gaz d'échappement (12) soient réunis en un sous-ensemble dans un carter (17),
• le carter (17) est intégré entre des sections de tubes (15a, 15b) dans un tube collecteur de gaz d'échappement (15), et
• on relie au tube d'air de charge (6) une chambre de gaz d'échappement (19), qui se trouve entre les sections (15a, 15b), au moyen d'une conduite de recyclage des gaz d'échappement (8) et d'une soupape de réglage des gaz d'échappement (9).

2. Système de recyclage de gaz d'échappement selon la revendication 1,
caractérisé en ce que
le système de réglage (7) est disposé dans le cas de moteurs à combustion interne à plusieurs cylindres entre deux cylindres voisins (14a, 14b), le cylindre extérieur (14a) étant situé du côté du volant d'inertie du moteur à combustion interne.

3. Système de recyclage de gaz d'échappement selon la revendication 1,
caractérisé en ce que
dans le cas de moteurs à combustion interne à n cylindres le système de réglage (7) est monté en aval d'un nombre de cylindres inférieur à n.

4. Système de recyclage de gaz d'échappement selon l'une des revendications 1 à 3,
caractérisé en ce qu'
on dispose entre le tube collecteur des gaz d'échappement (15) et le tube de l'air de charge (6) une soupape flottante (7a) dans la conduite de recyclage des gaz d'échappement.
